# EUROPÄISCHE PATENTANMELDUNG

(11) **EP 0 420 365 A2**
(43) Veröffentlichungstag der Anmeldung: **03.04.1991**
(21) Anmeldenummer: 90250242.6
(22) Anmeldetag: 24.09.1990
(51) Int. Cl.: F21V 5/00

(54) **Leuchtelement zum Aufstecken auf die Fassung einer Glühbirne**

(30) Priorität: 29.09.1989 DE 8911788 U
(71) Anmelder: Böttcher, Fred, D-2800 Bremen (DE)
(72) Erfinder: Böttcher, Fred, D-2800 Bremen (DE)
(74) Vertreter: Hoormann, Walter, Dr.-Ing.

(57) **Zusammenfassung**

Die Erfindung betrifft ein Leuchtelement (1) aus einem lichtdurchlässigen Material zum Aufstecken auf die Fassung einer Glühbirne, insbesondere einer Glühlampe einer aus einer Vielzahl von mit gegenseitigem Abstand angeordneten, mit elektrischen Leitungsabschnitten verbundenen Glühlampen bestehenden sogenannten Lichterkette, mit mehreren, in zumindest zwei im wesentlichen sternförmigen Umfangsreihen über seinen Umfang verteilt angeordneten Lichtaustrittsflächen, die jeweils zu einem Winkel zu einer benachbarten Lichtaustrittsfläche stehen, wobei einander benachbarte Lichtaustrittsflächen jeweils in einem Winkel zueinander verlaufen und/oder zueinander in Umfangsrichtung versetzt angeordnet sind, und mit einer im wesentlichen mittig angeordneten Aufstecköffnung (2), wobei die Aufstecköffnung die geometrische Grundform zweier aneinander gesetzter Kegelstümpfe (3,4) aufweist, wobei die jeweils größten Kreisquerschnitte eines Kegelstumpfes zur jeweiligen Außenseite des Leuchtelementes hin gerichtet sind.

## Beschreibung

Die Erfindung betrifft ein Leuchtelement aus einem lichtdurchlässigen Material zum Aufstecken auf die Fassung einer Glühlampe, insbesondere einer Glühlampe einer aus einer Vielzahl von mit gegenseitigem Abstand angeordneten, mit elektrischen Leitungsabschnitten verbundenen Glühlampen bestehenden sogenannten Lichterkette, mit mehreren, in zumindest zwei im wesentlichen sternförmigen Umfangsreihen der seinen Umfang verteilt angeordneten Lichtaustrittsflächen, die jeweils in einem Winkel zu einer benachbarten Lichtaustrittsfläche stehen, wobei einander benachbarte Lichtaustrittsflächen jeweils in einem Winkel zueinander verlaufen und/oder zueinander in Umfangsrichtung versetzt angeordnet sind, und mit einer im wesentlichen mittig angeordneten Aufstecköffnung.

Ein solches Leuchtelement ist aus dem DE-GB G 84 11 985 bekannt. Es ist insbesondere vorgesehen for sogenannte Lichterketten, die beispielsweise an Weihnachtsbäumen oder aber zur Illumination von Gartenfesten o.ä. verwendet werden. Das die jeweilige Miniatur-Glühlampe umfassende Leuchtelement nimmt das von der Glühlampe abgestrahlte Licht auf und strahlt es unter verschiedenen Winkeln wieder ab, so das ein Funkeln bzw. ein Glitzereffekt erzielt wird.

Bisher bekanntgewordene Leuchtelemente der gattungsgemäßen Art, die auch unter der Bezeichnung "Leuchtsterne" bekannt geworden sind, waren mit dem Nachteil behaftet, daß sie nur für jeweils eine Lichterkette mit Fassungen bestimmten Durchmessers geeignet waren. Da die Durchmesser der Fassungen der handelsüblichen Lichterketten nicht genormt sind, führte dies zu dem Nachteil, daß der in einem Fachgeschäft oder Kaufhaus stehende potentielle Kunde die abgepackten Leuchtelemente nicht ohne weiteres kaufen konnte, da er nicht sicher sein konnte, daß sie auf seine zu Hause liegende, bereits vorhandene Lichterkette passen wurden.

Der Erfindung liegt die Aufgabe zu Grunde, ein bekanntes Leuchtelement so zu verbessern, das es auf einer Lichter kette beliebigen Fabrikats verwendbar ist.

Die Lösung der Aufgabe ist bei einem gattungsgemäßen Leuchtelement dadurch gekennzeichnet, daß die Aufstecköffnung (2) die geometrische Grundform zweier aneinander gesetzter Kegelstümpfe aufweist, wobei die jeweils größten Kreisquerschnitte eines Kegelstumpfes zur jeweiligen Außenseite des Leuchtelementes hingerichtet sind.

Bevorzugte Ausgestalltungen der Erfindung sind in den Unteransprüchen beschrieben.

Es hat sich nämlich herausgestellt, daß sich herkömmliche, im Handel erhältliche Lichterketten hinsichtlich des Durchmessers ihrer Fassungen nur geringfügig unterscheiden. Durch die Ausgestaltung der Aufnahmeöffnung in der erfindungsgemäßen geometrischen Grundform wird gewährleistet, daß bei Wahl entsprechend günstiger Durchmesser der beiden Kegel stumpfförmigen "Teilaufnahmeöffnungen" das jeweilige Leuchtelement auf eine beliebige im Handel erhältliche Lichterkette paßt.

Die Erfindung wird im folgenden an Hand der Zeichnung näher erläutert.

In der Zeichnung zeigen die Figur 1 eine Draufsicht eines öffnungsgemäßem Leuchtelementes, und Figur 2 eine Seitenansicht des selben Leuchtelementes.

In Figur 1 ist ein Leuchtelement (1) dargestellt, daß eine Aufnahmebohrung (2) aufweist. Wie aus Figur 2 ersichtlich, besteht die Aufnahmebohrung (2) in ihrer geometrischen Grundform aus zwei koaxial angeordneten Kegelstümpfen (3,4). Der Basisdurchmesser, d.h. der Durchmesser a, des größten Kreisquerschnittes des Kegelstumpfes (3) beträgt vorzugsweise 10 mm, während der Basisdurchmesser, d.h. der Durchmesser b, des zweiten Kegelstumpfes (4) vorzugsweise 8 mm beträgt.

Auf diese Weise läßt sich das Leuchtelement bzw. der Leuchtstern auf Lichterketten aufstecken, deren Fassungen einen Durchmesser von knapp 8 mm haben, während er durch einfaches Umdrehen und Aufstecken mit der anderen Öffnungsseite für Lichterketten mit einem Schaftdurchmesser bzw. Fassungsdurchmesser von 10 mm verwendbar ist.

### Bezugszeichenliste

1 Leuchtelement
2 Aufnahmeöffnung
3 Kegelstumpf
4 Kegelstumpf
a Durchmesser, (größter), von 3
b Durchmesser, (größter), von 4

## Patentansprüche

1. Leuchtelement aus einem lichtdurchlässigen Material zum Aufstecken auf die Fassung einer Glühlampe, insbesondere einer Glühlampe einer aus einer Vielzahl von mit gegenseitigem Abstand angeordneten, mit elektrischen Leitungsabschnitten verbundenen Glühlampen bestehenden sogenannten Lichterkette, mit mehreren, in zumindest zwei im wesentlichen sternförmigen Umfangsreihen über seinen Umfang verteilt angeordneten Lichtaustrittsflächen, die jeweils zu einem Winkel zu einer benachbarten Lichtaustrittsfläche stehen, wobei einander benachbarte Lichtaustrittsflächen jeweils in einem Winkel zueinander verlaufen und/oder zueinander in Umfangsrichtung versetzt angeordnet sind, und mit einer im wesentlichen mittig angeordneten Auftstecköffnung, dadurch gekennzeichnet, daß die Aufstecköffnung (2) die geometrische Grundform zweier aneinander gesetzter Kegelstümpfe aufweist, wobei die jeweils größten Kreisquerschnitte eines Kegelstumpfes zur jeweiligen Außenseite des Leuchtelementes hin gerichtet sind.

2. Leuchtelement nach Anspruch 1, dadurch gekennzeichnet, daß die die geometrische Grundform der Aufnahmeöffnung bildenden Kegelstümpfe unterschiedliche Spitzenwinkel aufweisen.

3. Leuchtelement nach einem der Ansprüche 1 oder 2, dadurch gekennzeichnet, daß die zur jeweiligen Außenseite des Leuchtelementes gerichteten Kreisquerschnitte der beiden Kegel unterschiedliche Durchmesser aufweisen.

4. Leuchtelement nach Anspruch 3, dadurch gekennzeichnet, daß der Durchmesser des größten Kreisquerschnittes eines ersten Kegelstumpfes 8 mm beträgt.

5. Leuchtelement nach einem der vorhergehenden Ansprüche, dadurch gekennzeichnet, daß der Durchmesser des größten Kreisquerschnittes eines zweiten Kegelstumpfes 10 mm beträgt.
